# EUROPÄISCHE PATENTSCHRIFT

(11) **EP 2 918 741 B1**
(45) Veröffentlichungstag und Bekanntmachung des Hinweises auf die Patenterteilung: **09.08.2017**
(21) Anmeldenummer: 15000357.2
(22) Anmeldetag: 05.03.2013
(51) Int. Cl.: E03D 9/08, E03C 1/10

(54) **Rückfluss-Sperre**
Return flow block
Blocage de refoulement

(30) Priorität: 13.03.2012 DE 202012002585 U
(43) Veröffentlichungstag der Anmeldung: 16.09.2015
(62) Teilanmeldung aus: 13713350.0
(73) Patentinhaber: Neoperl GmbH, 79379 Müllheim (DE)
(72) Erfinder: Hauth, Matthias, 79674 Todtnau/Muggenbrunn (DE)
(74) Vertreter: Börjes-Pestalozza, Henrich

(56) Entgegenhaltungen:
- DE-A1- 2 417 731
- DE-A1- 2 818 691
- DE-A1- 3 708 169

## Beschreibung

Die Erfindung betrifft eine Rückfluss-Sperre, die eine mit, mit einem Zulauf verbindbare Strahldüse und ein Einfangteil hat, das den von der Strahldüse über eine freie Strahl-Strecke kommenden Flüssigkeitsstrahl einzufangen hat und das mit einem Ablauf verbindbar bzw. verbunden ist, sowie mit einem unterhalb der freien Strahlstrecke angeordneten Auslauf, welcher Auslauf eine vom Einfangteil nicht eingefangene Flüssigkeits-Teilmenge auszuleiten hat, wobei die Strahldüse in der Rückfluss-Sperre verschieblich geführt und von einer Bereitschaftsstellung in eine Spritzstellung verschiebbar ist.

Unterduschen in Klosetts werden mit Wasser aus dem allgemeinen Versorgungsnetz betrieben. Zum Schutz des allgemeinen Versorgungsnetzes, aus dem auch die in die Klosetts integrierten Unterduschen gespeist werden, gegen das Eindringen pathogener Keime ist eine dauernd wirkende Rückfluss-Sperre erforderlich. Befindet sich die Spritzdüse einer Unterdusche im Bereich des Beckenrandes einer Klosettschüssel, so muss damit gerechnet werden, dass die Düsenöffnung dieser Spritzdüse mit Schmutzwasser oder Exkrementenanteilen verunreinigt wird. Da bei einer direkten Verbindung mit der Wasserversorgung die Gefahr besteht, dass dadurch unter Umständen pathogene Keime über das Absperrventil in das Trinkwasserversorgungsnetz eindringen können, sehen die nationalen und die europäischen Normen sowie die Bedingungen der Wasserversorgungsgesellschaften eine sogenannte mittelbare Verbindung zwischen dem allgemeinen Versorgungsnetz und dem Klosett vor, wenn diese Klosetts, gegebenenfalls auch nachträglich im WC-Sitz, mit einer Unterdusche ausgerüstet sind.

Auch ist es bereits bekannt, den Badewanneneinlauf mit dem Badewannenauslauf in einer wannenbodenseitigen Wannenöffnung zusammenzulegen. Da damit auch der Badewanneneinlauf unterhalb der Wasseroberfläche angeordnet ist, kann das Badewasser spritzwasserfrei und geräuscharm in die Badewanne einlaufen. Da das auf das einlaufende Wasser und die Wannenöffnung drückende, bereits in der Badewanne befindliche Badewasser jedoch die Gefahr beinhaltet, dass verunreinigtes Bade- oder Brauchwasser in das Wasserversorgungsnetz einströmt, ist auch bei diesem Anwendungsbeispiel eine wirkungsvolle Einlaufsicherung und Rückfluss-Sperre unbedingt sicherzustellen.

Aus der DE 28 18 691 A1 ist bereits eine Rückfluss-Sperre der eingangs erwähnten Art vorbekannt, die aus einer freistrahlenden Düse besteht, deren Strahl in eine gegenüberliegende Aufnahmeöffnung gerichtet ist. Diese freistrahlende Düse ist in einem axial verschiebbaren hydraulischen Kolben angeordnet, der sich unter dem Einfluss des Wasserdrucks gegen die Kraft einer Feder in Richtung zur Aufnahmeöffnung bewegt.

Aus der DE 24 17 731 A1 ist bereits eine Rückfluss-Sperre vorbekannt, die einen Führungskäfig hat, der mit einem Einlauf- und einem Auslaufstutzen sowie seitlichen Belüftungsöffnungen versehen ist. In diesem Führungskäfig ist ein mit dem Einlaufstutzen verbundener Staukörper beweglich geführt, der balgförmig ausgebildet und daher elastisch längenveränderbar ist und der an seinem beweglichen Ende eine Austrittsöffnung hat. Dieser Staukörper kann sich in gestrecktem Zustand derart an den Auslaufstutzen anlegen, dass die Belüftungsöffnungen im Führungskäfig abgedichtet sind, während in zusammengezogenem Zustand des Staukörpers eine Luftstrecke zwischen der Austrittsöffnung und dem Auslaufstutzen verbleibt und die Belüftungsöffnungen frei bleiben.

Aus der DE 37 08 169 A1 kennt man bereits einen Rückflussverhinderer, der als trennendes Element zwischen Trink- und Brauchwasserseite ein röhrenförmiges Verlängerungsstück mit Endstück und Dichtungsscheibe aufweist, welches Verlängerungsstück mit Hilfe von Führungsstegen in einer Hülse zentrisch geführt und durch einen längenveränderbaren elastischen Faltenbalg axial beweglich ist, wobei das Verlängerungsstück in Ruhestellung eine Lage einnimmt, dass sich zwischen der Unterseite der Dichtungsscheibe und der Oberkante eines im Gehäuse angeformten Ventilsitzes eine freie Luftstrecke bildet, wobei sich der Faltenbalg in Arbeitsstellung durch das strömende Medium soweit längt, dass die Dichtungsscheibe am Ventilsitz dichtend anliegt.

Aus der CH-PS 444 076 ist bereits eine Rückfluss-Sperre mit einem Gehäuse vorbekannt, in dem eine Strahldüse vorgesehen ist. Um die Strahldüse an das allgemeine Trinkwasser-Versorgungsnetz anschließen zu können, ist die Strahldüse mit einem Gehäusezulauf verbindbar. Im Gehäuse ist auch ein Einfangteil vorgesehen, das den von der Strahldüse über eine freie Strahlstrecke kommenden Flüssigkeitsstrahl einzufangen hat. Um das am Einfangteil wieder eingefangene Wasser zu der Spritzdüse einer Unterdusche leiten zu können, ist das Einfangteil im Gehäuse mit einem Gehäuseablauf verbindbar. Unterhalb der zwischen Strahldüse und Einfangteil befindlichen Strahlstrecke ist ein Gehäuseauslauf angeordnet, der eine vom Einfangteil nicht eingefangene Flüssigkeits-Teilmenge aus dem Gehäuseinneren auszuleiten hat.

Bei diesen, in den Normen auch als "freier Auslauf mit Injektor" bezeichneten Rückfluss-Sperren wird die Druckenergie des vom Versorgungsnetz zuströmenden Wassers im Bereich der Strahldüse in kinetische Energie umgewandelt, um den Wasserstrahl auf der kurzen freien Strahlstrecke mit der Atmosphäre in Verbindung zu bringen und um anschließend die kinetische Energie des Wasserstrahles im Bereich des auch als Diffusor bezeichneten Einfangteiles erneut zumindest teilweise in Druckenergie umzuwandeln, die beispielsweise für den Reinigungsstrahl der Unterduschen benötigt wird. Um die Umwandlung der Druckenergie in kinetische Energie und anschließend auch umgekehrt ohne größere Energieverluste bewerkstelligen zu können, und um im Bereich der freien Strahlstrecke einen homogenen und ruhigen Wasserstrahl zu erzeugen, sind die Strahldüse und das Einfangteil aufeinander und auf die spezifischen Verhältnisse des jeweiligen Versorgungsnetzes anzupassen. Es ist ein Nachteil, dass die vorbekannten Rückfluss-Sperren zwar im Hinblick auf die in einem bestimmten Versorgungsnetz vorherrschenden Verhältnisse optimiert sind, - dass aber diese Rückfluss-Sperren unter davon abweichenden Bedingungen eventuell keine optimale Funktion gewährleisten. Dabei ist stets wirkungsvoll sicherzustellen, dass das Leitungsnetz nicht mit Schmutzwasser kontaminiert wird.

Die optimierte Abstimmung zwischen der Strahldüse und dem Einfangteil kann beeinträchtigt werden, wenn insbesondere an der Düsenöffnung des Einfangteiles sich Schmutz- oder Kalkablagerungen bilden. Solche Kalkablagerungen sind möglich, wenn die an der Düsenöffnung der Strahldüse verbleibenden Wassertropfen verdunsten und ein ursprünglich im Wasser enthaltener Kalkrest zurückbleibt.

Es besteht daher die Aufgabe, eine Rückfluss-Sperre der eingangs erwähnten Art zu schaffen, die vergleichsweise wartungsarm betrieben werden kann und bei der insbesondere das Risiko von Kalkablagerungen vermindert ist.

Die erfindungsgemäße Lösung dieser Aufgabe besteht bei der Rückfluss-Sperre der eingangs erwähnten Art insbesondere darin, dass die Rückfluss-Sperre eine elastische Membran oder eine Klappe hat, welche die Strahldüse von der freien Wegstrecke trennt, dass die Rückfluss-Sperre eine Durchstecköffnung aufweist, die in der Membran vorgesehen oder die in Bereitschaftsstellung von einer Klappe verschlossen ist, dass die Strahldüse einen Düsenabschnitt aufweist, der eine Düsenöffnung umgrenzt, und dass die Strahldüse in ihrer Spritzstellung mit ihrem die Düsenöffnung umgrenzenden Düsenabschnitt die Durchstecköffnung durchstößt.

Bei dieser, gemäß dem Erfindungsvorschlag konstruierten Rückfluss-Sperre ist die Strahldüse in der Rückfluss-Sperre verschieblich geführt und von einer Bereitschaftsstellung in eine Spritzstellung verschiebbar. Während die Strahldüse in der Spritzstellung mit ihrem eine Düsenöffnung umgrenzenden Düsenabschnitt eine Durchstecköffnung durchstößt, die in einer elastischen Membran vorgesehen oder in Bereitschaftsstellung von einer Klappe verschlossen ist, ist die Strahldüse in der Bereitschaftsstellung von der elastischen Membran oder der Klappe verdeckt, so dass eine zu Kalkablagerungen führende Verdunstung vermindert auftritt.

Um die Strahldüse in der Rückfluss-Sperre verschieblich führen zu können, und um eine solche Rückfluss-Sperre auf möglichst einfache Weise herstellen zu können, sieht eine bevorzugte Ausführungsform gemäß der Erfindung vor, dass eine hülsenförmige Strahldüsen-Aufnahme vorgesehen ist, in welcher die Strahldüse verschieblich geführt ist, und dass die Strahldüsen-Aufnahme über wenigstens einen Verbindungssteg mit dem Einfangteil verbunden ist.

Es hat sich gezeigt, dass der die Düsenöffnung umgrenzende Randbereich möglichst scharfkantig ausgestaltet sein sollte, um einen nicht-spritzenden Flüssigkeitsstrahl aus der Strahldüse austreten zu lassen. Während des Herstellungsprozesses besteht jedoch die Gefahr, dass diese scharfkantige Ausgestaltung des die Düsenöffnung umgrenzenden Randbereiches durch äußere Einflüsse beeinträchtigt wird. Um solchen Beschädigungen des scharfkantigen Randbereiches entgegenzuwirken, sieht eine bevorzugte Ausführungsform gemäß der Erfindung vor, dass an die Strahldüse ein ringförmiger Vorsprung einstückig angeformt ist, welcher die Düsenöffnung umgibt.

Die Erzeugung eines energiereichen und nicht-spritzenden Flüssigkeitsstrahles in der Strahldüse wird begünstigt, wenn der die Düsenöffnung der Strahldüse umgrenzende Öffnungsrand scharfkantig und dazu fasen- und rundungslos ausgestaltet ist.

Dabei sieht ein bevorzugtes Ausführungsbeispiel gemäß der Erfindung vor, dass dieser Öffnungsrand der Düsenöffnung einen Kantengrad kleiner 0,1 mm oder größer minus 0,1 mm hat.

Ein optimierter Austritt des Flüssigkeitsstrahles aus der Strahldüse wird begünstigt, wenn die Strahldüse im Bereich ihrer Düsenöffnung einen hohlzylindrischen lichten Querschnitt aufweist.

Um verdunstungsbedingten Kalkablagerungen im Bereich der Düsenöffnung der Strahldüse entgegenzuwirken, sieht eine bevorzugte Weiterbildung gemäß der Erfindung vor, dass die Strahldüse im Bereich der Düsenöffnung in der Bereitschaftsstellung in einem Wasserbad angeordnet oder von Wasser umgeben ist, und dass dazu die Klappe oder die Membran die Durchstecköffnung in der Bereitschaftsstellung vorzugsweise flüssigkeitsdicht verschließt. Da die Strahldüse mit ihrer Düsenöffnung in der Bereitschaftsstellung in einem Wasserbad angeordnet oder von Wasser umgeben ist, wird verdunstungsbedingten Kalkablagerungen an der Düsenöffnung der Strahldüse wirkungsvoll entgegengewirkt. Die Strahldüse wird erst dann aus dem Wasserbad oder aus dem in Bereitschaftsstellung umgebenden Wasser vorgeschoben, wenn die Strahldüse in der Spritzstellung die Durchstecköffnung durchstößt, die in der elastischen Membran vorgesehen oder während der Bereitschaftsstellung durch eine Klappe verschlossen ist.

Die Schiebebewegung der Strahldüse zwischen der Bereitschaftsstellung und der Spritzstellung ist mit Hilfe eines motorischen Antriebs möglich. Eine besonders einfache und deshalb bevorzugte Ausführungsform gemäß der Erfindung sieht jedoch vor, dass die Strahldüse von der Bereitschaftsstellung gegen eine Rückstellkraft in die Spritzstellung verschiebbar ist.

Eine bevorzuge Weiterbildung gemäß der Erfindung sieht statt eines motorischen Antriebes vor, dass die Strahldüse unter dem Druck der durchströmenden Flüssigkeit verschiebbar ist.

Dabei kann es vorteilhaft sein, wenn zumindest eine Rückstellfeder die Rückstellkraft erzeugt, insbesondere wenn die Durchstecköffnung während der Bereitschaftsstellung durch eine Klappe verschlossen werden soll. Eine besonders einfache und deshalb bevorzugte Ausführungsform gemäß der Erfindung sieht jedoch vor, dass die Eigenelastizität des für die Membran verwendeten Materials auf die Strahldüse derart einwirkt, dass diese Eigenelastizität die Rückstellkraft erzeugt.

Um auf die in der Strahldüsen-Aufnahme verschieblich geführte Strahldüse eine ausreichende Rückstellkraft ausüben zu können, ist es vorteilhaft, wenn die Membran derart topfförmig ausgebildet ist, dass die Strahldüse in die Membran vorsteht, dass die Membran an einem Topfboden ihrer Topfform die Durchstecköffnung trägt, und dass sich der dem Topfboden abgewandte Umfangsrand der Membran gummielastisch an der Strahldüse abstützt.

Eine bevorzugte Ausführungsform gemäß der Erfindung sieht vor, dass die Strahldüsen-Aufnahme und das damit verbundene Einfangteil ein Einsetzelement bilden, welches Einsetzelement in ein schalenförmiges Gehäuse einsetzbar ist, dass an die Strahldüsen-Aufnahme außenseitig eine Führungswand angeformt ist, die in Gebrauchsstellung an einer gabelförmigen Halterung im Gehäuseinnenraum des Gehäuses anliegt und ein lagegerechtes Einsetzen des Einsetzelements in das Gehäuse sicherstellt, dass die Membran im Bereich des Topfbodens ihrer Topfform die Strahldüsen-Aufnahme im Bereich einer in der Führungswand vorgesehenen Öffnung abdichtet und dass die Membran am Umfang ihrer Topfform wenigstens eine Durchflussöffnung aufweist, welche den Innenraum der Strahldüsen-Aufnahme mit dem Innenraum der topfförmigen Membran verbindet. Die Schiebebewegung der Strahldüse erfolgt gegen die Eigenelastizität der Membran. Da die Membran in ihrem die Strahldüse beaufschlagenden Umfangsrandbereich einen ausreichenden Freiraum zur Membranverformung zur Verfügung haben muss, und da die Schiebebewegung der Strahldüse durch eine mittels der Membran dicht abgetrennte Wassermenge behindert werden kann, ist stets auch ein ausreichender Ausgleich des in der Strahldüsen-Aufnahme befindlichen Wassers während der Schiebebewegung sicherzustellen. Da die Membran am Umfang ihrer Topfform wenigstens eine Durchflussöffnung aufweist, welche den Innenraum der Strahldüsen-Aufnahme mit dem Innenraum der topfförmige Membran verbindet, wird ein die Schiebebewegung der Strahldüse behinderndes Aufstauen einer Wasserteilmenge entgegengewirkt.

Bevorzugte Anwendungsbeispiele für die gemäß zumindest einer der oben beschriebenen Erfindungen ausgestaltete Rückfluss-Sperre sehen vor, dass die Rückfluss-Sperre einer sanitären Verbrauchsstelle zuströmseitig vorgeschaltet ist, und dass die sanitäre Verbrauchsstelle vorzugsweise eine Unterdusche oder ein bodenseitiger Wassereinlauf eines Waschbeckens oder einer Badewanne ist. Die erfindungsgemäße Rückfluss-Sperre lässt sich aber auch beispielsweise den in einem Krankenhaus vorgesehenen Verbrauchsstellen vorschalten, um eine Kontaminierung des Leitungswassers durch Keime mit Sicherheit zu verhindern.

Weiterbildungen gemäß der Erfindung ergeben sich auch aus den Ansprüchen in Verbindung mit der nachfolgenden Figurenbeschreibung.

Nachstehend wird die Erfindung anhand bevorzugter Ausführungsbeispiele noch näher beschrieben.

Es zeigt:
- Fig. 1: eine Rückfluss-Sperre in einem Längsschnitt, die eine Strahldüse und ein, den von der Strahldüse über eine freie Strahlstrecke kommenden Stahl einfangendes Einfangteil trägt,
- Fig. 2: die Rückfluss-Sperre aus Figur 1 in einer perspektivischen Einzelteildarstellung,
- Fig. 3: die Rückfluss-Sperre aus den Figuren 1 und 2 in einer Draufsicht auf den Auslauf dieser Rückfluss-Sperre,
- Fig. 4: die in den Figuren 1 bis 3 gezeigte Rückfluss-Sperre in einer Seitenansicht,
- Fig. 5: die Rückfluss-Sperre aus den Figuren 1 bis 4 in einer Draufsicht auf die dem Auslauf abgewandte Oberseite,
- Fig. 6: die hier ebenfalls längsgeschnittene Rückfluss-Sperre aus den Figuren 1 bis 5, wobei in dieser Rückfluss-Sperre eine gegen eine Rückstellkraft verschieblich geführte Strahldüse vorgesehen ist, die hier in zwei Schiebepositionen gezeigt ist,
- Fig. 7: die Rückfluss-Sperre aus den Figuren 1 bis 6 in den einander gegenübergestellten Schiebepositionen ihrer verschieblich geführten Strahldüse,
- Fig. 8: eine Strahldüse für eine Rückfluss-Sperre gemäß den Figuren 1 bis 7 in einer perspektivischen Darstellung ihrer wesentlichen Bestandteile,
- Fig. 9: die Strahldüse aus Figur 8 in einem Längsschnitt, wobei die Strahldüse in einer hülsenförmigen Strahldüsen-Aufnahme derart verschieblich geführt ist, dass diese Strahldüse mit ihrer vorstehenden Düsenöffnung in Spritzstellung die Durchstecköffnung einer Membran durchstoßen kann, wobei die Strahldüse hier in ihrer in die hülsenförmige Strahldüsen-Aufnahme zurückgezogenen Bereitschaftsstellung gezeigt ist,
- Fig. 10: die in der Bereitschaftsstellung befindliche Strahldüse in einer Draufsicht auf die von der Strahldüse zu durchstoßende Membran,
- Fig. 11: die Strahldüse aus den Figuren 8 bis 10 in der hier längsgeschnittenen dargestellten Spritzposition der Düsenöffnung,
- Fig. 12: die Strahldüse aus Figur 8 bis 11 in einer Stirnansicht auf die über die Durchstecköffnung der Membran vorstehende Strahlöffnung,
- Fig. 13: die Rückfluss-Sperre in einem schematischen Längsschnitt im Bereich ihres Einfangteiles,
- Fig. 14: eine gemäß den Figuren 1 bis 13 ausgestaltete Rückfluss-Sperre, die hier dem wannenbodenseitigen Wassereinlauf einer Badewanne zuströmseitig vorgeschaltet ist,
- Fig. 15: eine Rückfluss-Sperre, die in den Wasserzulauf einer gegebenenfalls auch nachträglich an einem WC-Sitz oder eine WC-Keramik montierbaren Unterdusche zwischengeschaltet ist,
- Fig. 16: die schematisch dargestellte Wasserführung der in Figur 15 gezeigten Unterdusche, die eine als "Shattaf-Shower" bezeichnete Handbrause hat, wobei die zwischengeschaltete Rückfluss-Sperre im Wasserzulauf erkennbar ist,
- Fig. 17: die Strahldüse der in den Figuren 1 bis 7 gezeigten Rückfluss-Sperre in Längsschnitt,
- Fig. 18: die Strahldüse der in den Figuren 1 bis 7 gezeigten Rückfluss-Sperre im Bereich ihrer Düsenöffnung, und
- Fig. 19: die Strahldüse aus den Figuren 17 und 18 in einer Draufsicht auf die Düsenöffnung.

In den Figuren 1 bis 12 ist eine Rückfluss-Sperre 100 in verschiedenen Ausführungen dargestellt, die einer sanitären Verbrauchsstelle, beispielsweise einer Unterdusche oder dem Badewanneneinlauf einer Badewanne zuströmseitig vorgeschaltet sein kann. Diese Rückfluss-Sperre 100 soll ein Rückfließen kontaminierten Wassers in das Trinkwasser-Versorgungsnetz mit Sicherheit verhindern.

Bei der in Figur 1 in einem Längsschnitt gezeigten Rückfluss-Sperre 100 ist die Strahldüse 4 in einer hülsenförmigen Strahldüsen-Aufnahme 50 verschieblich geführt. Diese Strahldüsen-Aufnahme 50 ist mit dem Einfangteil 5 über zumindest einen Verbindungssteg 51 und vorzugsweise zwei, parallel zur freien Strahlstrecke 6 angeordnete Verbindungsstege 51 einstückig miteinander verbunden.

Bei der in den Figuren 1 bis 7 gezeigten Rückfluss-Sperre 100 bilden die Strahldüsen-Aufnahme 50 und das damit verbundene Einfangteil 5 ein Einsetzelement 52, das in ein schalenförmiges Gehäuse 53 einsetzbar ist. Das Gehäuse 53 weist dazu eine längsseitige Einsetzöffnung 54 auf, durch die das Einsetzelement 52 eingesetzt werden kann.

Das Einsetzelement 52 ist im Gehäuse 53 derart lösbar fixierbar, dass die Einsetzöffnung 54 gleichzeitig den Auslauf 8 bildet. Die Strahldüsen-Aufnahme 50 ist an ihrer der Strahldüse 4 abgewandten Stirnseite mittels eines Deckels 55 verschließbar, der einen mit dem Zulauf verbindbaren Einlass trägt. Dieser Einlass ist hier als Anschlussnippel 56 ausgebildet, der über einen nicht weiter gezeigten Schlauch mit dem Zulauf verbindbar ist. Um stets einen ausreichenden Abstand zwischen der als Auslauf 8 dienenden Einsetzöffnung 54 und der jeweiligen Gehäuseunterlage zu gewährleisten, kann an das Gehäuse 53 zumindest ein Abstandhalter angeformt sein. Bevorzugt wird eine hier nicht gezeigte Ausführungsform, bei der mehrere Abstandhalter vorgesehen sind, die insbesondere in den Gehäuse-Eckbereichen angeordnet sind.

In den Figuren 1 und 2 ist erkennbar, dass auch an das Einfangteil 5 ein Anschlussnippel 57 oder dergleichen Auslass angeformt ist, um das Einfangteil 5 beispielsweise über eine Schlauchleitung mit dem zu einer Verbrauchsstelle führenden Ablauf zu verbinden. In den Figuren 1 und 2 ist erkennbar, dass am Einfangteil 5 und an dem als Auslass dienenden Anschlussnippel 57 außenumfangsseitig eine Nut 58 vorgesehen ist, in die eine zur Einsetzöffnung 54 hin offene Wandungsöffnung 59 an der Gehäuse-Stirnseite des Gehäuses 53 eingreift. Da die die Wandungsöffnung 59 umgrenzende Einsetzöffnung in die Nut 58 eingreift, wird stets eine lagegerechte Positionierung des aus Strahldüse 4 und Einfangteil 5 gebildeten Einsetzelementes 52 sichergestellt.

In den Figuren 1 und 2 ist erkennbar, dass an die Strahldüsen-Aufnahme 50 außenseitig eine Führungswand 60 angeformt ist. Diese Führungswand 60, an der beidseits jeweils einer der Verbindungsstege 51 angreift, liegt in Gebrauchsstellung an einer gabelförmigen Halterung 61 an, die im Gehäuseinnenraum des Gehäuses 53 vorsteht. Dabei sind die Gabeln 62 der Halterung 61 beidseits mit Abstand von der Düsenöffnung der Strahldüse 4 angeordnet, um die ordnungsgemäße Funktion der Strahldüse 4 nicht zu beeinträchtigen. Da die Führungswand 60 an der Halterung 61 in Gebrauchsstellung anliegt, wird ein lagegerechtes Einsetzen des Einsetzelementes 52 in das Gehäuse 53 ebenfalls sichergestellt. Da die Halterung 61 mit ihren Gabeln 62 zwischen den Verbindungsstegen 51 angeordnet ist, wird auch eine rotatorische Sicherung des Einsetzelementes 52 im Gehäuse 53 erreicht.

In Figur 1 ist gut erkennbar, dass der die Strahldüsen-Aufnahme 50 stirnseitig verschließende Deckel 55 in Gebrauchsstellung innenseitig an der benachbarten Gehäusestirnseite des Gehäuses 53 anliegt. Dabei durchsetzt der an dem Deckel 55 angeformte Anschlussnippel 56 eine zur Einsetzöffnung 54 hin offene Halteöffnung 70 an der Gehäusestirnseite. Die Halteöffnung 70 und auch die Wandungsöffnung, welche in Gebrauchsstellung die Anschlussnippel 56, 57 in sich aufnehmen, weisen in ihrem Öffnungsumriss zumindest auf einer Seite und vorzugsweise auf beiden Seiten einen Rücksprung 71 auf, mittels dem die Anschlussnippel 56 oder 57 lösbar verrastet werden können. Die im Öffnungsumriss beidseits vorgesehenen Rücksprünge 71 geben der Halteöffnung 70 und auch der Wandungsöffnung 59 einen Öffnungsumriss, der mit dem für einen Bartschlüssel vorgesehenen Schlüsselloch vergleichbar ist. Auf diese Weise wird ein sicherer Halt des Einsetzelementes 52 im Gehäuse 53 sichergestellt.

Aus den Figuren 1, 2 und 6 wird deutlich, dass der Strahldüse 4 ein konisch vorstehendes Sieb 20 vorgeschaltet ist. Das Sieb 20 oder ein Gitter ist derart feinmaschig ausgebildet, dass die über den Querschnitt unterschiedlichen Drücke im Wasserstrom vergleichmäßigt werden.

Die Strahldüse 4 der Rückfluss-Sperre 100 hat die Druckenergie des aus dem Versorgungsnetz kommenden Wassers in die kinetische Energie des Wasserstrahls umzuformen. Dazu ist vorgesehen, dass sich die Strömungsführung trichterförmig in Richtung zur Düsenöffnung 21 der Strahldüse 4 verjüngt. Im Bereich der Düsenöffnung 21 ist die Strahldüse 4 als nippel- oder noppenförmiger Vorsprung 22 ausgebildet, um die durch die Adhäsionskräfte bewirkten Einflüsse auf den Wasserstrahl zu minimieren.

In die freie Strahlstrecke 6 ist mit Abstand von Einfangteil 5 und Strahldüse 4 zumindest eine Spritz- oder Trennwand 23 angeordnet, die eine Durchstrahlöffnung 24 hat, die einen im Vergleich zum Strahlquerschnitt des Flüssigkeitsstrahles größeren lichten Querschnitt aufweist. Dabei ist der lichte Öffnungsquerschnitt der Durchstrahlöffnung 24 so bemessen, dass der Flüssigkeitsstrahl ungebündelt von der Durchstrahlöffnung 24 und gerade noch berührungslos durch diese hindurchtritt. Um den Flüssigkeitsstrahl nicht zu beeinträchtigen, ist die mit Abstand zwischen Strahldüse 4 und Einfangteil 5 vorgesehene Spritz- oder Trennwand 23 näher zum Einfangteil 5 angeordnet. Dabei wird eine Ausführungsform bevorzugt, bei der die Spritz- oder Trennwand 23 mindestens vier Millimeter vom Einfangteil 5 beabstandet ist.

Das Einfangteil 5 soll die kinetische Energie des von der Strahldüse 4 kommenden und vom Einfangteil 5 eingefangenen Wasserstrahls in eine entsprechende Druckenergie umwandeln, die anschließend für den beispielsweise aus der Spritzdüse, der Handbrause 45 einer Unterdusche oder einer anderen sanitären Verbrauchsstelle austretenden Reinigungs- oder Wasserstrahl benötigt wird. Aus den Figuren 1 und 6 wird deutlich, dass das Einfangteil 5 sich dazu in seinem lichten Querschnitt trichterförmig erweitert. Das Einfangteil 5 weist eine Einfangöffnung 28 auf, die zumindest in ihrem einströmseitigen Abschnitt 25 einen hohlzylindrischen lichten Öffnungsquerschnitt hat. Im Anschluss an den hohlzylindrisch ausgebildeten Abschnitt 25 erweitert sich das Einfangteil 5 in Richtung zum Ablauf. Auf der Abströmseite des hohlzylindrischen Abschnitts 25 weist das Einfangteil 5 konisch oder im lichten Querschnitt bogenförmig erweiternde Teilabschnitte 26, 27 auf, von denen der zuströmseitige Abschnitt 26 eine im Vergleich zum nachfolgenden Teilabschnitt 27 geringere Aufweitung hat.

Durch die Ausgestaltung von Strahldüse 4 und Einfangteil 5 als separates Bauteil wird eine modulare Bauweise der Rückfluss-Sperre derart begünstigt, dass gegebenenfalls auch durch Austausch der Strahldüse 4 und/oder des Einfangteils 5 die Einsetzkartusche an die jeweiligen Bedingungen des vor Ort vorhandenen Versorgungsnetzes angepasst werden kann.

Da bei der Rückfluss-Sperre 100 der die freie Strahlstrecke 6 des Einsetzelementes 52 bildende Abschnitt lediglich durch die zwei in Längsrichtung orientierten Verbindungsstege 51 gebildet wird, ist das Einsetzelement 52 der Rückfluss-Sperre 100 im Bereich dieser freien Strahlstrecke 6 offen ausgebildet. Damit die Rückfluss-Sperre 100 nach jedem Gebrauch rasch wieder trocknen kann, ist im Bereich der freien Strahlstrecke 6 zumindest eine Belüftungsöffnung vorgesehen.

Das Gehäuse 53 der in Figur 1 gezeigten Rückfluss-Sperre 100 weist zwei schlitzförmige Belüftungsöffnungen 63 auf, die auf der der Einsetzöffnung 54 abgewandten Längsseite angeordnet sind. Diese beiden schlitzförmigen Belüftungsöffnungen 63 sind parallel zueinander und mit Abstand voneinander in Gehäuse-Längsrichtung orientiert. Da die Verbindungsstege 51 des im Gehäuse 53 befindlichen Einsetzelementes 52 in eine durch die schlitzförmigen Belüftungsöffnungen 63 gedachte Ebene vorstehen, wird auch bei der Rückfluss-Sperre 100 eine labyrinthartige Luftführung durch die Belüftungsöffnungen 63 hindurch erreicht.

Die hier gezeigte Rückfluss-Sperre 100 bietet eine größtmögliche Sicherheit, um ein Rückfließen kontaminierten Wassers in einen mit dem Trinkwasser-Versorgungsnetz verbundenen Bereich auszuschließen. Um die Rückfluss-Sperre 100 auch dort einsetzen zu können, wo eine derart hohe Sicherheit nicht gefordert wird, ist es möglich, die freie Strahlstrecke 6 zu überbrücken und den Zulauf 3 mit dem Ablauf 7, gegebenenfalls unter Zwischenschaltung einer Einsetzpatrone 19, die zumindest einen Rückfluss-Verhinderer aufweist, zu verbinden.

In den Figuren 1 bis 7 und 8 bis 11 ist zumindest der die Strahldüse 4 aufweisende Teilbereich einer abweichend ausgestalteten Rückfluss-Sperre 100 dargestellt. Wie aus den Figuren 1 bis 7 und 8 bis 11 zu erkennen ist, ist bei dieser Rückfluss-Sperre 100 die Strahldüse 4 in der Strahldüsen-Aufnahme 50 verschieblich geführt und von einer in Figur 9 und 10 gezeigten Bereitschaftsstellung unter dem Druck der durchströmenden Flüssigkeit gegen eine Rückstellkraft in eine Spritzstellung verschiebbar, in welcher Spritzstellung - wie die Figuren 6 und 7 bzw. 11 und 12 zeigen - die Strahldüse 4 mit ihrem die Düsenöffnung 21 bildenden und als Vorsprung 22 ausgebildeten Düsenabschnitt eine, in einer elastischen Membran 35 vorgesehene Durchstecköffnung 36 durchstößt. Während bei der in den Figuren 11 und 12 gezeigten Ausführung die Rückstellkraft durch eine Rückstellfeder 34 auf die Strahldüse 4 aufgebracht wird, bildet bei der in den Figuren 6 und 7 gezeigten Ausführung das elastische Material und/oder die elastisch nachgiebige Formgebung der elastischen Membran 35 das auf die Spritzdüse 4 einwirkende Rückstellelement.

In den Figuren 6 und 7 ist erkennbar, dass die Strahldüse 4 dazu in die hier topfförmig ausgebildete Membran 35 vorsteht, die an dem Topfboden ihrer Topfform die Durchstecköffnung 36 trägt. Dabei stützt sich der dem Topfboden abgewandte Umfangsrand der Membran 35 gummielastisch an der Strahldüse 4 ab. In den Figuren 6 und 7 ist erkennbar, dass die Membran 35 im Bereich des Topfbodens ihrer Topfform die Strahldüsen-Aufnahme 50 im Bereich einer in der Führungswand vorgesehenen Öffnung 64 abdichtet und dass die Membran 35 am Umfang ihrer Topfform wenigstens eine Durchflussöffnung und vorzugsweise mehrere voneinander beabstandete Durchflussöffnungen 65 aufweist, die schlitzförmig ausgebildet und in Umfangsrichtung orientiert sind. Diese Durchflussöffnungen 65 verbinden den Innenraum 66 der Strahldüsen-Aufnahme 50 mit dem Innenraum 67 der topfförmigen Membran 35, so dass ein Flüssigkeitsaustausch zwischen diesen Innenräumen 66, 67 während der Schiebebewegung der Strahldüse 4 ermöglicht wird. Um eine verdunstungsbedingte Verkalkung der Strahldüsen 4 im Bereich ihrer Düsenöffnung 21 entgegenzuwirken, ist vorgesehen, dass die Strahldüse 4 in ihrer in Figur 7 links gezeigten Bereitschaftsstellung von Wasser umgeben oder umspült ist.

Figur 13 zeigt eine erfindungsgemäße Rückfluss-Sperre in einem schematisierten Teil-Längsschnitt im Bereich ihres Einfangteiles 5. Aus Figur 13 wird deutlich, dass das Einfangteil 5 in seinem die Einfangöffnung 28 umgrenzenden Abschnitt außenumfangsseitig nippel- oder noppenförmig vorsteht. Des Weiteren ist in Figur 13 gezeigt, dass das Einfangteil 5 im Bereich seiner Einfangöffnung 28 einen hohlzylindrischen oder annähernd hohlzylindrischen Abschnitt hat. Dabei kann es vorteilhaft sein, wenn das Verhältnis der Länge l₁ dieses Abschnitts im Vergleich zum lichten Innendurchmesser der Einfangöffnung vorzugsweise größer/gleich 0,2 bis kleiner/gleich 10, insbesondere größer/gleich 1,5 bis kleiner/gleich 2,6 ist. In Figur 13 ist auch erkennbar, dass sich das Einfangteil 5 im Anschluss an den hohlzylindrischen Teil vorzugsweise trichterförmig erweitert. Dabei ist vorgesehen, dass das Einfangteil auf der Abströmseite seines hohlzylindrischen Abschnitts 25 wenigstens einen sich in Durchströmrichtung konisch erweiternden Abschnitt 26, 27 hat und dass der sich an den hohlzylindrischen Abschnitt unmittelbar anschließende Abschnitt eine Länge l₂ von 0 bis einschließlich 100 mm, vorzugsweise von 0 bis einschließlich 30 mm aufweist. Dabei wird die hier dargestellte Ausführungsform bevorzugt, bei der das Einfangteil 5 zumindest zwei sich in Durchströmrichtung konisch erweiternde Abschnitte 26, 27 hat, wobei von zumindest zwei einander benachbarten Abschnitten 26, 27 wenigstens der abströmseitige und sich vorzugsweise stärker erweiternde Abschnitt die Länge l₃ von 0 bis 100 mm, vorzugsweise von 0 bis 30 mm aufweist.

In Figur 13 ist auch erkennbar, dass das Einfangteil 5 im Bereich seines sich stärker konisch erweiternden Abschnitts 27 gegenüber der Längsachse des Einfangteiles einen Winkel a₂ von größer/gleich 0 bis kleiner/gleich 45°, vorzugsweise größer/gleich 0 bis kleiner/gleich 18°aufweist. Dabei sollte der zwischen diesem sich stärker konisch erweiternden Abschnitt 27 und dem hohlzylindrischen Abschnitt 25 vorgesehene Teilabschnitt des Einfangteiles 5, der eine geringere Konizität aufweist, einen Winkel a₁ gegenüber der Einfangteil-Längsachse von größer/gleich 0 bis kleiner/gleich 45°, vorzugsweise von größer/gleich 0 bis kleiner/gleich 13° haben.

Dieser bevorzugte Bereich in der Ausgestaltung des Einfangteiles 5 ist in der nachstehenden Tabelle nochmals wiedergegeben:

| | Engste Auslegung | Breiteste Auslegung |
|---|---|---|
| l₁ / d | 1,5 ≤ l₁/d ≤ 2,6 | 0,2 ≤ l₁/d ≤ 10 |
| l₂ [mm] | 0 ≤ l₂ ≤ 30 | 0 ≤ l₂ ≤ 100 |
| l₃ [mm] | 0 ≤ 13 ≤ 30 | 0 ≤ 13 ≤ 100 |
| a₁ (in Grad) | 0 ≤ a1 13 | 0 ≤ a1 ≤ 45 |
| a₂ (in Grad) | 0 ≤ a2 ≤ 18 | 0 ≤ a2 ≤ 45 |

Die hier dargestellte Rückfluss-Sperre 100 kann einer Dusche und insbesondere der einem WC-Sitz zugeordneten Unterdusche zuströmseitig vorgeschaltet sein. Darüber hinaus ist es aber auch möglich, die Rückfluss-Sperre 100 dem Wassereinlauf einer Badewanne 38 zuströmseitig vorzuschalten. Aus der schematischen Darstellung in Figur 14 wird deutlich, dass bei der hier dargestellten Badewanne 38 der Badewanneneinlauf 39 und der Badewannenauslauf 40 getrennt voneinander am Wannenboden der Badewanne 38 vorgesehen ist. Möglich ist aber auch, den Badewanneneinlauf 39 und den Badewannenauslauf 40 in einer gemeinsamen Wannenöffnung zusammenzuführen. Da damit auch der Badewanneneinlauf 39 in jedem Fall unterhalb der Wasseroberfläche des in der Badewanne 38 befindlichen Badewassers angeordnet ist, kann das Badewasser spritzwasserfrei und geräuscharm in die Badewanne 38 einlaufen. Da das auf das einlaufende Wasser und den Badewanneneinlauf 39 drückende Wasser jedoch auch die Gefahr birgt, dass verunreinigtes Bade- oder Brauchwasser in das Wasserversorgungsnetz einströmt, ist bei dem in Figur 14 gezeigten Anwendungsbeispiel eine wirkungsvolle Einlaufsicherung unbedingt sicherzustellen.

Der Wassereinlauf in die Badewanne 38 wird über eine manuell betätigbare Auslaufarmatur 41 bedient, die einen Warmwasserzulauf 42 und einen Kaltwasserzulauf 43 in sich vereint. Nachdem das von der Auslaufarmatur 41 kommende Wasser die Rückfluss-Sperre 100 erreicht hat, kann das durchströmende Wasser einen zwischen Rückfluss-Sperre 100 und dem Badewanneneinlauf 39 zwischengeschalteten Rückflussverhinderer 44 passieren, bevor das Wasser im Badewanneneinlauf 39 bodenseitig in die Badewanne 38 strömt.

In den schematisierten Darstellungen gemäß den Figuren 15 und 16 ist erkennbar, dass die erfindungsgemäße Rückfluss-Sperre 100 auch in den beispielsweise zu einer Handbrause 45 führenden Wasserzulauf 49 einer hier schematisch angedeuteten Unterdusche zwischengeschaltet werden kann, welche Unterdusche in die WC-Keramik oder in den WC-Sitz gegebenenfalls auch nachträglich noch eingebaut ist.

Wie bereits oben ausgeführt wurde, ist die Strahldüse 4 der in den Figuren 1 bis 7 gezeigten Rückfluss-Sperre 100 in der Strahldüsen-Aufnahme 50 verschieblich geführt. Die Strahldüsen-Aufnahme 50 ist dazu auf ihrer der Düsenöffnung 21 abgewandten Seite mit Hilfe des Deckels 55 öffenbar ausgestaltet. Durch die in Gebrauchsstellung mit Hilfe des Deckels 55 verschlossene Einsetzöffnung der Strahldüsen-Aufnahme 50 kann die Strahldüse 4 in den Innenraum der Strahldüsen-Aufnahme 50 eingesetzt werden. In den Figuren 6 und 7 ist erkennbar, dass die Strahldüse 4 in der Rückfluss-Sperre 100 von der links zur Längsachse gezeigten Bereitschaftsstellung unter dem Druck der durchströmenden Flüssigkeit gegen eine Rückstellkraft in die rechts davon gezeigte Spritzstellung verschiebbar ist, in welcher Spritzstellung die Strahldüse 4 mit ihrem die Düsenöffnung 21 bildenden Düsenabschnitt die in der elastischen Membran 35 vorgesehene Durchstecköffnung 36 durchstößt. Die hier im Wesentlichen kegelförmig ausgebildete Strahldüse 4 weist hier einen etwa mittig angeordneten Ringabsatz auf, auf dem sich die kappenförmig ausgebildete Membran 35 abstützt. Die Membran 35, die hier topfförmig ausgebildet und aus elastischem Material hergestellt ist, ist derart geformt, dass sie die Rückstellkraft auf die verschieblich geführte Strahldüse 4 ausübt. Der Schiebeweg der Strahldüse 4 in der Strahldüsen-Aufnahme 50 wird einerseits durch ein der Strahldüse 4 vorgeschaltetes Sieb 20 und andererseits durch einen Ringabsatz 47 am Innenumfang der Strahldüsen-Aufnahme 50 begrenzt.

In den Figuren 17 bis 19 ist die Strahldüse 4 der in den Figuren 1 bis 7 gezeigten Rückfluss-Sperre 100 abgebildet. Wie aus einer gesamtschauenden Betrachtung der Figuren 17 bis 19 deutlich wird, weist die Strahldüse 4 im Bereich ihrer Düsenöffnung 21 einen Ringabsatz auf. An die Strahldüse 4 ist dazu ein ringförmiger Vorsprung 22 einstückig angeformt, der die Düsenöffnung 21 umgibt. Der die Düsenöffnung 21 der Strahldüse 4 umgrenzende Öffnungsrand ist scharfkantig und dazu fasen- und rundungslos ausgestaltet. Der Öffnungsrand der Düsenöffnung 21 weist dazu einen Kantengrad kleiner 0,1 mm oder größer minus 0,1 mm auf. Da die Düsenöffnung und der die Düsenöffnung umgrenzende Öffnungsrand in Strömungsrichtung vor den ringförmigen Vorsprung 22 angeordnet ist und da der ringförmige Vorsprung 22 somit die Scharfkantigkeit des die Düsenöffnung 21 umgrenzenden Umgrenzungsrandes schützt, werden bei der Herstellung der Spritzdüse 4 eventuell auftretende Beschädigungen der Düsenöffnung 21 und ihres scharfkantigen Öffnungsrandes vermieden. Der scharfkantige Öffnungsrand bildet eine innenumfangsseitig vorgesehene Abrisskante, die einen in der Strahldüse 4 scharf geformten und nicht-spritzenden Flüssigkeitsstrahl begünstigt.

### Bezugszeichenliste

- 3: Zulauf
- 4: Strahldüse
- 5: Einfangteil
- 6: Strahlstrecke
- 7: Ablauf
- 8: Auslauf
- 19: Einsetzpatrone
- 20: Sieb
- 21: Düsenöffnung
- 22: Vorsprung (der Strahldüse 4)
- 23: Spritz- oder Trennwand
- 24: Durchstrahlöffnung (in der Spritz- oder Trennwand)
- 25: (hohlzylindrischer) Teilabschnitt
- 26: (konisch ausgebildeter) Teilabschnitt
- 27: Teil- oder Übergangsabschnitt (mit geringerer Konizität)
- 28: Einfangöffnung
- 31: (hülsenförmiges) Verbindungsstück
- 32: Einlauföffnungen
- 33: Ringabsatz
- 34: Rückstellfeder
- 35: Membran
- 36: Durchstecköffnung
- 37: Belüftungsöffnung
- 38: Badewanne
- 39: Badewanneneinlauf
- 40: Badewannenauslauf
- 41: Auslaufarmatur
- 42: Warmwasserzulauf
- 43: Kaltwasserzulauf
- 44: Rückflussverhinderer
- 45: Handbrause
- 47: Ringabsatz
- 48: Absperrelement
- 49: Wasserlauf
- 50: Strahldüsen-Aufnahme
- 51: Verbindungssteg
- 52: Einsetzelement
- 53: Gehäuse
- 54: Einsetzöffnung
- 55: Deckel
- 56: Anschlussnippel (als Einlass)
- 57: Anschlussnippel (als Auslass)
- 58: Nut
- 59: Wandungsöffnung
- 60: Führungswand
- 61: Halterung
- 62: Gabel (der Halterung 61)
- 63: Belüftungsöffnung (der Rückfluss-Sperre 100)
- 64: Öffnung (in der Führungswand 60)
- 65: Durchflussöffnung
- 66: Innenraum (der Strahldüsen-Aufnahme 50)
- 67: Innenraum (der topfförmigen Membran 35)
- 68: Abstandhalter
- 69: Durchströmöffnung
- 70: Halteöffnung
- 71: Rücksprung
- 100: Rückfluss-Sperre (gemäß den Figuren 21 bis 27)

## Patentansprüche

1. Rückfluss-Sperre (100), die eine, mit einem Zulauf (3) verbindbare Strahldüse (4) und ein Einfangteil (5) hat, das den von der Strahldüse (4) über eine freie Strahlstrecke (6) kommenden Flüssigkeitsstrahl einzufangen hat und das mit einem Ablauf (57) verbindbar beziehungsweise verbunden ist, sowie mit einem unterhalb der freien Strahlstrecke (6) angeordneten Auslauf (8), welcher Auslauf (8) eine vom Einfangteil (5) nicht eingefangene Flüssigkeits-Teilmenge auszuleiten hat, wobei die Strahldüse (4) in der Rückfluss-Sperre (100) verschieblich geführt und von einer Bereitschaftsstellung in eine Spritzstellung verschiebbar ist, **dadurch gekennzeichnet, dass** die Rückflusssperre (100) eine elastische Membran (35) oder eine Klappe hat, welche die Strahldüse (4) von der freien Wegstrecke (6) trennt, dass die Rückfluss-Sperre (100) eine Durchstecköffnung (36) aufweist, die in der Membran (35) vorgesehen oder die in einer Bereitschaftsstellung von einer Klappe verschlossen ist, dass die Strahldüse (4) einen Düsenabschnitt aufweist, der eine Düsenöffnung (36) umgrenzt, und dass die Strahldüse (4) in der Spritzstellung mit ihrem die Düsenöffnung (21) umgrenzenden Düsenabschnitt die Durchstecköffnung (36) durchstößt.

2. Rückfluss-Sperre nach Anspruch 1, **dadurch gekennzeichnet, dass** eine hülsenförmige Strahldüsen-Aufnahme (50) vorgesehen ist, in welcher die Strahldüse (4) verschieblich geführt ist, und dass die Strahldüsen-Aufnahme (50) über wenigstens einen Verbindungssteg (51) mit dem Einfangteil (5) verbunden ist.

3. Rückfluss-Sperre nach Anspruch 1 oder 2, **dadurch gekennzeichnet, dass** an die Strahldüse (4) ein ringförmiger Vorsprung (22) einstückig angeformt ist, welcher die Düsenöffnung (21) umgibt.

4. Rückfluss-Sperre nach einem der Ansprüche 1 bis 3, **dadurch gekennzeichnet, dass** der die Düsenöffnung (21) der Strahldüse (4) umgrenzende Öffnungsrand scharfkantig und dazu fasen- und rundungslos ausgestaltet ist.

5. Rückfluss-Sperre nach einem der Ansprüche 1 bis 4, **dadurch gekennzeichnet, dass** die Strahldüse (4) im Bereich ihrer Düsenöffnung (21) einen hohlzylindrischen lichten Querschnitt aufweist.

6. Rückfluss-Sperre nach einem der Ansprüche 1 bis 5, **dadurch gekennzeichnet, dass** die Strahldüse (4) im Bereich der Düsenöffnung (21) in der Bereitschaftsstellung in einem Wasserbad angeordnet oder von Wasser umgeben ist, und dass dazu die Klappe oder die Membran die Durchstecköffnung in der Bereitschaftsstellung verschließt.

7. Rückfluss-Sperre nach einem der Ansprüche 1 bis 6, **dadurch gekennzeichnet, dass** die Strahldüse (4) von der Bereitschaftsstellung gegen eine Rückstellkraft in die Spritzstellung verschiebbar ist.

8. Rückfluss-Sperre nach einem der Ansprüche 1 bis 7, **dadurch gekennzeichnet, dass** die Strahldüse (4) unter dem Druck der durchströmenden Flüssigkeit verschiebbar ist.

9. Rückfluss-Sperre nach Anspruch 7 oder 8, **dadurch gekennzeichnet, dass** zumindest eine Rückstellfeder (34) die Rückstellkraft erzeugt.

10. Rückfluss-Sperre nach einem der Ansprüche 7 bis 9, **dadurch gekennzeichnet, dass** die Eigenelastizität des für die Membran (35) verwendeten Materials auf die Strahldüse (4) derart einwirkt, dass diese Eigenelastizität die Rückstellkraft erzeugt.

11. Rückfluss-Sperre nach einem der Ansprüche 1 bis 10, **dadurch gekennzeichnet, dass** die Membran (35) derart topfförmig ausgebildet ist, dass die Strahldüse (4) in die Membran (35) vorsteht, dass die Membran (35) an einem Topfboden ihrer Topfform die Durchstecköffnung (36) trägt, und dass sich der dem Topfboden abgewandte Umfangsrand der Membran (35) gummielastisch an der Strahldüse (4) abstützt.

12. Rückfluss-Sperre nach Anspruch 11, **dadurch gekennzeichnet, dass** die die Strahldüsen-Aufnahme (50) und das damit verbundene Einfangteil (5) ein Einsetzelement (52) bilden, welches Einsetzelement (52) in ein schalenförmiges Gehäuse (53) einsetzbar ist, dass an die Strahldüsen-Aufnahme (50) außenseitig eine Führungswand (60) angeformt ist, die in Gebrauchsstellung an einer gabelförmigen Halterung (61) im Gehäuseinnenraum des Gehäuses (53) anliegt und ein lagegerechtes Einsetzen des Einsetzelements (52) in das Gehäuse (53) sicherstellt, dass die Membran (35) im Bereich des Topfbodens ihrer Topfform die Strahldüsen-Aufnahme (50) im Bereich einer in der Führungswand (60) vorgesehenen Öffnung (64) abdichtet und dass die Membran (35) am Umfang ihrer Topfform wenigstens eine Durchflussöffnung (65) aufweist, welche den Innenraum (66) der Strahldüsen-Aufnahme (50) mit dem Innenraum (67) der topfförmigen Membran (35) verbindet.

## Claims

1. Backflow inhibitor (100) which has a jet nozzle (4), which can be connected to an inflow (3), and has a capture part (5) intended to capture the liquid jet coming from the jet nozzle (4) via a free jet path (6), said capture part being connectable or connected to an outflow (57) and to an outlet (8) arranged below the free jet path (6), which outlet (8) is intended to discharge a partial amount of liquid which is not captured by the capture part (5), wherein the jet nozzle (4) is displaceably guided in the backflow inhibitor (100) and is displaceable from a standby position into a spray position, **characterised in that** the backflow inhibitor (100) has an elastic diaphragm (35) or a flap which separates the jet nozzle (4) from the free travel path (6), **in that** the backflow inhibitor (100) has a push-through opening (36) which is provided in the diaphragm (35) or which is closed in a standby position by a flap, **in that** the jet nozzle (4) has a nozzle section which defines a nozzle opening (36), and **in that** the jet nozzle (4) in the spray position penetrates with its nozzle section, which defines the nozzle opening (21), through the push-through opening (36).

2. Backflow inhibitor as claimed in claim 1, **characterised in that** a sleeve-shaped jet nozzle receptacle (50) is provided in which the jet nozzle (4) is displaceably guided, and **in that** the jet nozzle receptacle (50) is connected to the capture part (5) via at least one connecting web (51).

3. Backflow inhibitor as claimed in claim 1 or 2, **characterised in that** an annular projection (22) is integrally formed on the jet nozzle (4) and surrounds the nozzle opening (21).

4. Backflow inhibitor as claimed in any one of claims 1 to 3, **characterised in that** the opening margin which defines the nozzle opening (21) of the jet nozzle (4) is of sharp-edged form, and for this purpose is formed without a bevel or rounding.

5. Backflow inhibitor as claimed in any one of claims 1 to 4, **characterised in that** the jet nozzle (4) has a hollow cylindrical clear cross-section in the region of its nozzle opening (21).

6. Backflow inhibitor as claimed in any one of claims 1 to 5, **characterised in that** in the standby position, the jet nozzle (4) is arranged, in the region of the nozzle opening (21), in a water bath or is surrounded by water, and **in that**, for this purpose, the flap or the diaphragm closes the push-through opening in the standby position.

7. Backflow inhibitor as claimed in any one of claims 1 to 6, **characterised in that** the jet nozzle (4) can be displaced from the standby position into the spray position against a restoring force.

8. Backflow inhibitor as claimed in any one of claims 1 to 7, **characterised in that** the jet nozzle (4) is displaceable under the pressure of the liquid flowing through.

9. Backflow inhibitor as claimed in claim 7 or 8, **characterised in that** at least one restoring spring (34) generates the restoring force.

10. Backflow inhibitor as claimed in any one of claims 7 to 9, **characterised in that** the inherent elasticity of the material used for the diaphragm (35) acts upon the jet nozzle (4) such that this inherent elasticity generates the restoring force.

11. Backflow inhibitor as claimed in any one of claims 1 to 10, **characterised in that** the diaphragm (35) is formed in the shape of pot such that the jet nozzle (4) projects into the diaphragm (35), **in that** the diaphragm (35) bears the push-through opening (36) on a pot base of its pot shape, and **in that** the circumferential margin, remote from the pot base, of the diaphragm (35) is supported in rubber-elastic manner against the jet nozzle (4).

12. Backflow inhibitor as claimed in claim 11, **characterised in that** the jet nozzle receptacle (50) and the capture part (5) connected thereto form an insert element (52), which insert element (52) can be inserted into a shell-shaped housing (53), **in that** a guide wall (60) is integrally formed on the outer side of the jet nozzle receptacle (50), said guide wall bearing, in the use position, against a fork-shaped holder (61) in the housing interior of the housing (53) and ensuring that the insert element (52) is inserted into the housing (53) in the correct position, **in that** the diaphragm (35), in the region of the pot base of its pot shape, seals off the jet nozzle receptacle (50) in the region of an opening (64) provided in the guide wall (60), and **in that** the diaphragm (35) has, at the circumference of its pot shape, at least one through-flow opening (65) which connects the interior (66) of the jet nozzle receptacle (50) to the interior (67) of the pot-shaped diaphragm (35).

## Revendications

1. Blocage de refoulement (100), qui comporte un éjecteur (4) pouvant être connecté à une arrivée (3) et une pièce de capture (5) qui doit capturer le jet de liquide venant de l'éjecteur (4) sur une zone de jet libre (6) et qui peut être ou qui est raccordée à une évacuation (57), ainsi qu'avec une sortie (8) disposée en dessous de la zone de jet libre (6), sortie (8) qui doit éliminer une quantité partielle de liquide non captée par la pièce de capture (5), dans lequel l'éjecteur (4) est guidé de façon coulissante dans le blocage de refoulement (100) et peut être déplacé d'une position d'attente à une position de projection, **caractérisé en ce que** le blocage de refoulement (100) comporte une membrane élastique (35) ou un clapet, qui sépare l'éjecteur (4) de la zone de jet libre (6), **en ce que** le blocage de refoulement (100) présente une ouverture percée (36) qui est prévue dans la membrane (35) ou qui dans une position d'attente est fermée par un clapet, **en ce que** l'éjecteur (4) présente une partie de buse, qui entoure une ouverture de buse (36), et **en ce que** l'éjecteur (4) dans la position de projection traverse l'ouverture percée (36) avec sa partie de buse entourant l'ouverture de buse (21).

2. Blocage de refoulement selon la revendication 1, **caractérisé en ce qu'**il est prévu un logement d'éjecteur en forme de douille (50), dans lequel l'éjecteur (4) est guidé de façon coulissante, et **en ce que** le logement d'éjecteur (50) est relié à la pièce de capture (5) par au moins une nervure de liaison (51).

3. Blocage de refoulement selon la revendication 1 ou 2, **caractérisé en ce qu'**une saillie annulaire (22), qui entoure l'ouverture de buse (21), est formée d'une seule pièce sur l'éjecteur (4).

4. Blocage de refoulement selon l'une quelconque des revendications 1 à 3, **caractérisé en ce que** le bord d'ouverture entourant l'ouverture de buse (21) de l'éjecteur (4) est réalisé en forme d'arête vive et à cet effet sans chanfrein ni arrondi.

5. Blocage de refoulement selon l'une quelconque des revendications 1 à 4, **caractérisé en ce que** l'éjecteur (4) présente dans la région de son ouverture de buse (21) une section transversale libre cylindrique creuse.

6. Blocage de refoulement selon l'une quelconque des revendications 1 à 5, **caractérisé en ce que** l'éjecteur (4) est disposé dans un bain d'eau ou est entouré d'eau dans la région de l'ouverture de buse (21) dans la position d'attente, et **en ce qu'**à cet effet le clapet ou la membrane ferme l'ouverture percée dans la position d'attente.

7. Blocage de refoulement selon l'une quelconque des revendications 1 à 6, **caractérisé en ce que** l'éjecteur (4) peut être déplacé de la position d'attente à la position de projection contre une force de rappel.

8. Blocage de refoulement selon l'une quelconque des revendications 1 à 7, **caractérisé en ce que** l'éjecteur (4) peut être déplacé sous la pression du liquide qui le traverse.

9. Blocage de refoulement selon la revendication 7 ou 8, **caractérisé en ce qu'**au moins un ressort de rappel (34) produit la force de rappel.

10. Blocage de refoulement selon l'une quelconque des revendications 7 à 9, **caractérisé en ce que** l'élasticité propre du matériau utilisé pour la membrane (35) agit sur l'éjecteur (4) de telle manière que cette élasticité propre produise la force de rappel.

11. Blocage de refoulement selon l'une quelconque des revendications 1 à 10, **caractérisé en ce que** la membrane (35) est configurée en forme de godet, de telle manière que l'éjecteur (4) soit saillant dans la membrane (35), **en ce que** la membrane (35) porte l'ouverture percée (36) sur un fond de godet de sa forme de godet, et **en ce que** le bord périphérique de la membrane (35) éloigné du fond de godet s'appuie de façon élastique sur l'éjecteur (4).

12. Blocage de refoulement selon la revendication 11, **caractérisé en ce que** le logement d'éjecteur (50) et la pièce de capture (5) reliée à celui-ci forment un élément d'insertion (52), élément d'insertion (52) qui peut être inséré dans un boîtier en forme de coquille (53), **en ce qu'**une paroi de guidage (60) est formée du côté extérieur sur le logement d'éjecteur (50), laquelle s'applique dans la position d'utilisation sur un support en forme de fourche (61) dans l'espace intérieur de boîtier du boîtier (53) et assure une insertion en position correcte de l'élément d'insertion (52) dans le boîtier (53), **en ce que** la membrane (35) obture dans la région du fond de godet de sa forme de godet le logement d'éjecteur (50) dans la région d'une ouverture (64) prévue dans la paroi de guidage (60) et **en ce que** la membrane (35) présente à la périphérie de sa forme de godet au moins une ouverture d'écoulement (65), qui relie l'espace intérieur (66) du logement d'éjecteur (50) à l'espace intérieur (67) de la membrane en forme de godet (35).
